# EUROPÄISCHE PATENTSCHRIFT

(11) **EP 0 532 958 B1**
(45) Veröffentlichungstag und Bekanntmachung des Hinweises auf die Patenterteilung: **12.06.1996**
(21) Anmeldenummer: 92114690.8
(22) Anmeldetag: 28.08.1992
(51) Int. Cl.: B05B 11/04, B65D 47/12

(54) **Abgabevorrichtung für fliessfähige Zubereitungen**
Dispenser for fluid preparations
Distributeur pour préparations fluides

(30) Priorität: 17.09.1991 CH 2748/91
(43) Veröffentlichungstag der Anmeldung: 24.03.1993
(73) Patentinhaber: SUPERMATIC KUNSTSTOFF AG, CH-8610 Uster (CH)
(72) Erfinder: Tobler, Viktor, CH-8635 Oberdürnten (CH)
(74) Vertreter: Patentanwälte Schaad, Balass & Partner AG

(56) Entgegenhaltungen:
- EP-A- 0 179 738

## Beschreibung

Die Erfindung betrifft eine Abgabevorrichtung für fliessfähige Zubereitungen gemäss des Oberbegriffs des Anspruchs 1.

Bei bekannten Vorrichtungen dieser Art ist die fliessfähige Zubereitung in einem Behälter enthalten und wird aus diesem durch Versprühen, Zerstäuben oder durch Erzeugung von Schaum ausgetragen. Ein in den Behälterhals eingepasster Einsatz und eine aufgeschraubte Kappe weisen für eine der genannten Austragungsarten speziell ausgebildete Mittel wie Verteilerelemente und eine Mischkammer sowie den Förderweg bis zu der Austrittsöffnung auf. Eine Abgabevorrichtung dieser Art ist beispielsweise aus der EP-A-0 133 983 bekannt.

Wenn der Behälter wiederverwendbar sein soll, muss der speziell für das Versprühen oder für die Schaumbildung ausgebildete Einsatz, der bei Gebrauch des Behälters im Behälterhals festsitzen muss, aus diesem herausnehmbar sein. Wenn die Austrittsöffnung zum Versprühen oder zum Austragen des Schaums in der Schraubkappe ausgebildet ist und der Förderweg vom in dem Behälterhals vorhandenen Einsatz sich bis in diese Schraubkappe erstreckt, kann die nur zum Wiederauffüllen des Behälters abzuschraubende Schraubkappe dazu benutzt werden, mit Hilfe eines innenseitig an der Schraubkappe ausgebildeten sogenannten Refillnockens, der den oben am Behälterhals nach aussen etwas vorstehenden Einsatzrand untergreift, den Einsatz aus dem Behälterhals nach oben herauszudrücken. Wenn eine Schraubkappe aber nur für den Transportschutz und zum dichten Abschliessen dient und für jeden Gebrauch abzuschrauben ist und die Austrittsöffnung an einem den Behälterhals oben verschliessenden Teil ausgebildet ist, lässt sich die vorstehend erwähnte Methode, mit Hilfe eines Refillnockens an der Schraubkappe den Behälter wieder auffüllbar zu machen, nicht anwenden.

Der vorliegenden Erfindung lag die Aufgabe zu Grunde, eine einfache und preisgünstig herstellbare Abgabevorrichtung für fliessfähige Zubereitungen zu schaffen, bei der der Behälter wieder auffüllbar ist und zu diesem Zweck das den Behälter oben abschliessende Teil einerseits für den Gebrauch des Behälters auch bei über Kopf-Handhabung genügend fest sitzt und andererseits von Hand entfernt werden kann.

Die Aufgabe wird durch die Merkmale des kennzeichnenden Teils des Anspruchs 1 gelöst. Bevorzugte Ausführungsformen der Erfindung weisen die Merkmale der abhängigen Ansprüche auf.

Zwei Ausführungsformen des Erfindungsgegenstandes werden nachfolgend anhand der Zeichnungen rein beispielsweise näher beschrieben. Es zeigen:
- Fig. 1: von einer ersten Ausführungsform der Abgabevorrichtung zum Sprühen den oberen Behälterteil mit Kopfstück;
- Fig. 2: den oberen Behälterteil gegenüber Fig. 1 um 90 Grad gedreht, in Knickstellung und mit dem Kopfstück im Axialschnitt;
- Fig. 3: den oberen Behälterteil gemäss Fig. 1 mit Schraubkappe;
- Fig. 4: den oberen Behälterteil in gegenüber Fig. 3 um 90 Grad gedrehter Stellung mit dem Kopfstück im Axialschnitt;
- Fig. 5: eine Unteransicht des Kopfstücks;
- Fig. 6: eine Seitenansicht des Kopfstücks;
- Fig. 7: einen Axialschnitt durch das Kopfstück;
- Fig. 8: ausschnittsweise und in grösserem Massstab den oberen Bereich vom Behälterhals;
- Fig. 9: von einer zweiten Ausführungsform der Abgabevorrichtung den oberen Behälterabschnitt, teilweise weggebrochen dargestellt und mit dem Kopfstück im Axialschnitt;
- Fig. 10: den oberen Behälterabschnitt in geknickter und in gegenüber Fig. 9 um 90 Grad gedrehter Stellung;
- Fig. 11: den oberen Behälterabschnitt mit Schraubkappe im Axialschnitt;
- Fig. 12: den oberen Behälterhals mit Schraubkappe und Kopfstück im Axialschnitt;
- Fig. 13: eine Seitenansicht des ganzen Behälters in der zweiten Ausführungsform;
- Fig. 14: den Behälter gemäss Fig. 13 von oben gesehen;
- Fig. 15: einen Querschnitt durch den Behälter gemäss der Linie A-A in Fig. 13;
- Fig. 16: einen Querschnitt durch den Behälter gemäss der Linie B-B in Fig. 13;
- Fig. 17: einen Querschnitt durch den Behälter gemäss der Linie C-C in Fig. 13;
- Fig. 18: eine Schmalseitenansicht des Behälters gemäss Fig. 13;
- Fig. 19: den Behälter bei Gebrauch in über Kopf-Stellung.

Die Abgabevorrichtung umfasst einen Behälter 1, von dem in Fig. 1 - Fig. 4 nur die als Knickhals ausgebildete Partie 2 und der sich daran anschliessende Behälterhals 3 dargestellt sind. Für die Knickhals-Partie 2 sind in dem Kunststoffmaterial des Behälters von einer Seite ausgehend unter verschiedenen Neigungswinkeln umlaufende Biegelinien 4 ausgebildet, die es ermöglichen, den ganzen Behälterhals nach einer Seite zu knicken, was für verschiedene Anwendungen, insbesondere beim Halten des Behälters über Kopf von Vorteil ist. Das Prinzip geht aus Fig. 19 hervor.

Der Behälterhals 3 weist im mittleren Teil ein Aussengewinde 5 auf, das zum Aufschrauben einer mit einem Innengewinde 6 versehenen Schraubkappe 7 dient (Fig. 3 und Fig. 4). Oberhalb des Gewindes 5 ist ein Kopfstück 8 auf den Behälterhals 3 aufgesteckt. Das Kopfstück 8 schliesst den Behälterhals ab und besitzt als Austrittsöffnung zwei Schlitzdüsen 9. Die Austrittsöffnung kann auch anders ausgebildet sein: anstelle der beiden leicht zur Mittelachse des Behälters 1 geneigten Schlitzdüsen 9 kann beispielsweise eine im wesentlichen quer zur Mittelachse verlaufende Schlitzdüse, eine runde oder ovale Düse oder eine einen U-förmigen Schlitz bildende Düse vorgesehen sein, wobei der Querschnitt der Austrittsöffnung unabhängig von der Form der Düse stets gleich ist. In den Figuren 2, 4 und 7 ist das Kopfstück 8 im Axialschnitt dargestellt. Damit das Kopfstück 8 fest im Behälterhals 3 gehalten ist, ist eine Nut-Wulst-Verbindung 10 vorgesehen, und zwar ist am Behälterhals 3 innenseitig ein umlaufender Wulst 10 a ausgebildet, der in eine an einem zylindrischen Teil 11 des Kopfstücks 8 ausgebildete umlaufende Nut 10 b eingreift. Auf Grund des ausreichend nachgiebigen Kunststoffmaterials der Teile rastet die Nut- und Wulst-Verbindung beim Aufsetzen des Kopfstücks auf den Behälterhals ein und sitzt dann fest. Zweckmässig befindet sich das Kopfstück beim Aufsetzen in der Schraubkappe und wird beim Aufdrehen der letzteren mitgenommen, bis das Kopfstück einrastet. In Fig. 7 und in Fig. 8 sind die Nut 10 b und der Wulst 10 a am besten erkennbar.

Das in Fig. 5 - Fig. 7 als Einzelteil dargestellte Kopfstück 8 weist das bereits genannte zylindrische Teil 11 mit der umlaufenden Nut 10 b und ein einstückig mit diesem verbundenes zylindrisches Teil 12 grösseren Durchmessers, sowie ein mit dem zylindrischen Teil 11 einstückig verbundenes und im Durchmesser kleineres becherförmiges Teil 13 auf, welches die beiden zylindrischen Teile 11 und 12 überragt und an seiner Mantelfläche die beiden Schlitzdüsen 9 bzw. eine anders geformte Düse, wie weiter oben beschrieben, aufweist. Alle genannten Teile des Kopfstücks 8 bilden ein einstückiges Formteil. Bei dem auf den Behälterhals 3 aufgesetzten Kopfstück 8 umschliesst das äussere zylindrische Teil 12 den Behälterhals 3 an der Aussenseite.

Um den Behälter 1 nach Entleerung wiederverwenden zu können, muss zum Wiederauffüllen des Behälters das Kopfstück 8 entfernt werden und muss für diesen Zweck die Nut-Wulst-Verbindung 10 gelöst werden, was nur mit einem gewissen Kraftaufwand möglich sein soll, da das Kopfstück genügend fest im Behälterhals sitzen muss. Zum Entfernen des Kopfstücks 8 dient eine erste schiefe Ebene 15, die am Behälterhals 3 oberhalb des Gewindes 5 anschliessend ausgebildet ist und in Fig. 8 am besten erkennbar ist, sowie eine weitere schiefe Ebene 16, die am äusseren zylindrischen Teil 12 des Kopfstücks 8 innenseitig ausgebildet ist und die mit der schiefen Ebene 15 zusammen wirkt. Aus Fig.1 und Fig. 3 geht in Bezug auf den Behälterhals 3 und aus Fig. 6 in Bezug auf das Kopfstück 8 hervor, dass die schiefen Ebenen 15 und 16 jeweils als umlaufende Wendel ausgebildet sind, wobei die schiefen Ebenen wie die Flanken eines Gewindes aufeinander liegen. Aus den genannten Figuren geht auch hervor, dass die als Wendel ausgebildeten schiefen Ebenen sich über 360 Grad erstrecken. Das bedeutet, dass der Anfangspunkt der Wendel und der Endpunkt der Wendel auf einer senkrechten Linie übereinander liegen und diese Linie fällt in Fig. 1 und Fig. 3 mit der Mittellinie des Behälters 1 zusammen. Dies gilt für die schiefe Ebene 15 am Behälterhals 3 wie auch für die schiefe Ebene 16 am Kopfstück 8. Eine den Anfang mit dem Ende der Wendel längs einer achsparallelen Mantellinie stufenförmig verbindende, schmale und in einer Axialebene liegende Fläche 17 am zylindrischen Teil 12 des Kopfstücks 8, die in Fig. 2 und Fig. 4 erkennbar ist, bildet die eine Anschlagsfläche, die gegen eine mit ihr zusammenwirkende Fläche 18 zur Anlage kommt, welche in genau gleicher Weise eine den Anfang mit dem Ende der am Behälterhals 3 ausgebildeten Wendel 15 verbindende Fläche ist, wobei diese Fläche 18 in Fig. 1 hinter der Mittelsymmetrielinie liegt. Die beiden Flächen 17 und 18 bilden bei Anlage einen Anschlag für eine Drehstellung des Kopfstücks 8, in welcher die Nut-Wulst-Verbindung 10 die die Axialbeweglichkeit verhinderde Stellung einnimmt. Da das Schraubgewinde 5, 6 und die beiden Wendeln 15, 16 die gleiche Steigung besitzen, lässt sich das Kopfstück 8 mit Hilfe der Schraubkappe 7 in die richtige Lage für das Einrasten der Nut-Wulst-Verbindung 10 bringen.

Die vorstehend beschriebene Abgabevorrichtung für ein fliessfähiges Medium ist insbesondere dann vorteilhaft, wenn die Austrittsöffnung im Kopfstück von den zwei relativ engen Schlitzdüsen 9 gebildet ist, die im Abstand voneinander ausgebildet sind, sodass ein Winkelbereich mit der austretenden Flüssigkeit bestrahlt wird. Der Vorteil besteht darin, dass mit den engen Schlitzdüsen wesentlich weniger Flüssigkeit verbraucht wird als dies bei den bisher bekannten Flüssigkeitsbehältern dieser Art der Fall ist. Dabei wird durch diese Schlitzdüse ein flacher Strahl erzeugt, was insbesondere dadurch zustande kommt, dass der becherförmige Teil 13 im Bereich jeder Schlitzdüse 9 eine nach innen hin verstärkte Wanddicke aufweist, wie besonders aus den Figuren 5 und 7 hervorgeht, sodass durch diese rippenartige Wandverstärkung der Flüssigkeitsstrahl eine Führung erhält. Aufgrund der vorhandenen zwei Schlitzdüsen kann man schneller einen zu reinigenden Bereich mit dem Flüssigkeitsstrahl bestreichen, wodurch sich der Flüssigkeitsverbrauch reduzieren lässt, was auch im Hinblick auf den Umweltschutz von besonderer Bedeutung ist, insbesondere wenn es sich um für die WC-Reinigung dienende Flüssigkeit handelt, die möglichst sparsam verbraucht werden sollte. Man hat dafür bisher unter anderem auch sogenannte Schnabeldüsen verwendet, die jedoch in der Herstellung sehr kompliziert und aufwendig sind.

Damit die Flüssigkeit aus den Schlitzdüsen 9 während des Nichtgebrauchs des Behälters oder beim Transport nicht austreten kann, ist der becherförmige Teil 13 des Kopfstücks 8 von zwei an der Schraubkappe 7 innenseitig nach unten vorstehenden Dichtlippen 7a umschlossen, wenn die Kappe auf den Behälter aufgeschraubt ist.

Bei der zweiten Ausführungsform der Abgabevorrichtung gemäss den Figuren 9 - 12 ist das Prinzip in Bezug auf das Festhalten des Kopfstücks am Behälterhals mit Hilfe einer Nut-Wulst-Verbindung und in Bezug auf das Lösen des Kopfstücks mit Hilfe von als Wendel ausgebildeten schiefen Ebenen genau gleich wie bei der ersten Ausführungsform. Der Unterschied besteht nur darin, dass diese Ausführungsform zum Austragen von Schaum bestimmt ist, der in dem Behälter beim Ausbringen durch Aufschäumen des Inhalts mittels Luftdruck gebildet wird. Zu diesem Zweck besitzt das im übrigen gleich ausgebildete Kopfstück 8 im becherförmigen Teil 13 zusätzlich einen Einsatz 20, in den ein Steigrohr 21 mündet, das sich durch den Behälter 1 bis nah an dessen Boden erstreckt, wie aus Fig. 19 hervorgeht. Mehrere Längsspalte 22 zwischen Einsatz 20 und Steigrohr 21 lassen beim Zusammendrücken des Behälters 1 Luft aus dem Behälterinnern über der darin enthaltenen Flüssigkeit gemäss den Pfeilen 23 in Fig. 10 in den Einsatz hineingelangen. Die Flüssigkeit wird durch das Steigrohr 21 nach oben in den Einsatz 20 gepumpt. Dieser Einsatz 20 ist in bekannter Weise derart ausgebildet, dass beim Zusammenführen der schäumbaren Flüssigkeit und der Luft Schaum entsteht, der durch im becherförmigen Teil 13 ausgebildete breitere Schlitzdüsen 24 ausgetragen wird. Die Längsspalten 22, durch die beim Pumpen mit dem Behälter die in diesem vorhandene Luft in den Einsatz 20 gelangt, um in diesem Schaum entstehen zu lassen, sind zu eng, um auch die bei nicht mehr zusammengedrücktem Behälter in diesen zurückströmende Luft auf diesem Weg schnell genug in den Behälter gelangen zu lassen. Ausserdem würde der Schaum auf diesem Weg zurückgesaugt werden und zum Verkleben des Luftwegs führen. Daher ist zwischen dem Einsatz 20 und der inneren Wand des becherförmigen Teils 13 ein weiterer breiterer Ringspalt 25 vorhanden, der unten durch ein einstückiges membranartiges Ventil 26 geschlossen ist, wenn der Behälter zusammengedrückt wird, wobei dieses Ventil 26 sich für die Rückluft öffnet, die dann genügend schnell in den Behälter zurückströmen kann.

Wenn der Behälter gemäss Fig. 19 über Kopf gehalten wird, sind die Strömungswege für die Luft und die Flüssigkeit vertauscht, d.h. die Luft gelangt dann durch das Steigrohr 21 und die Flüssigkeit durch die Längsspalten 22 in den Einsatz 20.

Aus Fig. 19 geht auch hervor, dass bei einem Behälter mit einem Knickhals das zuvor in der Mitte des Behälters sich befindende Steigrohr 21 sich in der Stellung mit abgeknicktem Hals nicht mehr in der Behältermitte befinden würde, wenn das Steigrohr nicht innerhalb des Behälters mindestens annähernd in der Mitte festgehalten würde. Ein bei über Kopf-Anwendung an der nach unten zeigenden Behälterwandung innen anliegendes Steigrohr würde nicht aus dem Flüssigkeitsspiegel herausragen, damit die Luft durch das Steigrohr gedrückt werden kann. Daher weist der Behälter 1 eine bis etwa in die Behältermitte hereinragende Stützfläche 30 auf, gegen die das Steigrohr 21 anliegt, um es annähernd in der Behältermitte zu halten. Die besondere Formgebung des Behälters 1 mit einer Stützfläche 30 geht aus den Figuren 13 - 18 hervor. Fig. 16 zeigt einen Querschnitt durch den Behälter gemäss der Linie B-B in Fig. 13. Aus Fig. 16 geht hervor, dass die Stützfläche 30 für das Steigrohr 21 von einer Einschnürung 31 des Behälters gebildet ist, d. h. in einem Abschnitt des Behälters sind einander gegenüberliegende Wandpartien des Behälters so geformt, dass sie auf der Behältermitte dicht einander gegenüberliegen.

Die Abgabevorrichtung besitzt ausserdem auch eine Kindersicherung, mit der verhindert werden soll, dass die Schraubkappe 7 sich einfach abschrauben lässt. Wie aus den Figuren 1 und 2 hervorgeht, ist der Behälterhals 3 unterhalb des Gewindes 5 nicht zylindrisch sondern oval und weist aussen in dem Bereich mit dem grösseren Durchmesser einander gegenüberliegend zwei Nocken 35 mit einer einseitigen Auflaufschräge auf. Die Schraubkappe 7 weist innenseitig einander gegenüberliegend je einen Zahn 36 auf, der beim Aufschrauben der Kappe aufgrund der Auflaufschräge des Nockens diesen hinterfährt, so dass sich die Schraubkappe dann nur abschrauben lässt, wenn sie in einer zu den Zähnen um 90° versetzten Richtung zusammengedrückt wird, um die Zähne aus der Anschlagsstellung gegen die Nocken auswärts wegzubewegen, so dass die Schraubkappe dann gedreht werden kann.

## Patentansprüche

1. Abgabevorrichtung für fliessfähige Zubereitungen, mit einem Behälter (1) zur Aufnahme eines fliessfähigen Mediums zwecks Austragen desselben, beispielsweise durch Versprühen oder Aufschäumen mittels Luftdruck, mit einem am Behälterhals (3) festgelegten und die Austragsöffnung aufweisende Kopfstück (8) und mit einer das Kopfstück und den Behälterhals übergreifenden und am letzteren lösbar festgehaltenen Verschlusskappe (7), dadurch gekennzeichnet, dass die Behälterhals-Innenseite (3) und ein mit dieser in Kontakt stehender Teil (11) des Kopfstücks (8) einwärts vom Behälterhalsende eine umlaufend ausgebildete und ineinandergreifende Nut-Wulstverbindung (10) als begrenzt wirkende Sperre gegen Axialbeweglichkeit von Kopfstück (8) und Behälterhals (3) relativ zueinander aufweisen und dass an der Behälterhals-Aussenseite und an einem diese umschliessenden Teil (11) des Kopfstücks (8) je eine schiefe Ebene (15, 16) zum Aufeinandergleiten ausgebildet sind, die derart zusammenwirken, dass bei Drehung des Kopfstücks (8) um die Behälterachse die Nut-Wulstverbindung (10) zwecks Entfernen des Kopfstücks gelöst wird.

2. Abgabevorrichtung nach Anspruch 1, dadurch gekennzeichnet, dass die schiefen Ebenen von einer am Behälterhals (3) aussen und von einer an der Inneseite des den Behälterhals (3) umschliessenden Teils (11) des Kopfstücks (8), jeweils als umlaufende Wendel ausgebildeten Fläche (15, 16) gebildet sind und die Flächen (15, 16) wie die Flanken eines Gewindes aufeinanderliegen.

3. Abgabevorrichtung nach Anspruch 2, dadurch gekennzeichnet, dass die Wendelflächen (15, 16) sich über 360 Grad erstrecken und dass je eine den Anfang mit dem Ende der Wendel längs einer achsparallelen Mantellinie stufenförmig verbindende und in einer Axialebene liegende Fläche (17, 18) am Behälterhals (3) und an dem diesen umschliessenden Teil (11) des Kopfstücks (8) bei Anlage der Flächen (17, 18) gegeneinander einen Anschlag für eine Drehstellung des Kopfstücks bilden, in welcher die Nut-Wulstverbindung (10) die die Axialbeweglichkeit verhindernde Stellung einnimmt.

4. Abgabevorrichtung nach einem der Ansprüche 1 bis 3, dadurch gekennzeichnet, dass das Kopfstück (8) mindestens zwei koaxiale, einstückig verbundene zylindrische Teile (11, 12) verschieden grossen Durchmessers umfasst, von denen das eine Teil (11) in den Behälterhals (3) eingepasst ist und an diesem mittels der Nut-Wulstverbindung (10) festgehalten ist und das im Durchmesser grössere andere Teil (12) innenseitig die wendelförmige schiefe Ebene (16) trägt und den mit einer weiteren wendelförmigen schiefen Ebene (15) versehenen Behälterhals (3) umschliesst.

5. Abgabevorrichtung nach Anspruch 4, dadurch gekennzeichnet, dass das im Durchmesser kleinere innere Teil (11) des Kopfstücks (8) mit einem becherförmigen Teil (13) kleineren Durchmessers einstückig verbunden ist, welches Teil (13) die genannten zylindrischen Teile (11, 12) überragt und die Austrittsöffnung (9) aufweist.

6. Abgabevorrichtung nach Anspruch 5, dadurch gekennzeichnet, dass die Austrittsöffnung aus zwei oder mehr im zylindrischen Mantel des becherförmigen Teils im Abstand voneinander ausgebildeten Schlitzdüsen (9) besteht.

7. Abgabevorrichtung nach Anspruch 1, dadurch gekennzeichnet, dass ein zum Austragen von Schaum bestimmtes Kopfstück (8) mit einem in dessen becherförmiges Teil (18) zentrisch hineinragenden elastischen Steigrohr (21) verbunden ist, das in einen in dem becherförmigen Teil (13) angeordneten Einsatz (20) zur Schaumbildung mündet und dass der Behälter (1) im Abstand vom Behälterhals (3) eine in das Behälterinnere ragende Stützfläche (30) für das Steigrohr (21) aufweist, um das Steigrohr in der Längsmitte des Behälters zu halten.

8. Abgabevorrichtung nach Anspruch 7, dadurch gekennzeichnet, dass die Stützfläche (30) im Behälterinnern von durch örtliche Einschnürung (31) des Behälters (1) dicht einander gegenüberliegenden Wandpartien des Behälters gebildet ist.

9. Abgabevorrichtung nach Anspruch 8, dadurch gekennzeichnet, dass der Behälter (1) einen Knickhals (2) aufweist, der durch mehrere von einer Behälterseite ausgehend mit verschiedenen Neigungswinkeln umlaufende Biegellinien (4) im Behältermaterial gebildet ist und dass die Behälter-Einschnürung (31) auf der gleichen Behälterseite ausgebildet ist, von der die Biegelinien (4) ausgehen.

## Claims

1. Dispensing device for free-flowing preparations, having a container (1) for receiving a free-flowing medium for the purpose of discharging the same, for example by spraying or foaming by means of air pressure, having a head piece (8) fixed on the container neck (3) and exhibiting the discharge opening and having a closure cap (7) engaging over the head piece and the container neck and held firmly but releasably on the latter; characterized in that the container neck inner side (3) and a part (11) of the head piece (8) in contact with the latter have inwards from the container neck end a peripherally formed and interengaging groove-bead connection (10) as a limitedly acting catch against axial movability of head piece (8) and container neck (3) relative to each other; and in that, on the container neck outer side and on a part (11) of the head piece (8) enclosing the latter, there is formed in each case a sloping plane (15, 16) for sliding on each other, which planes interact in such a way that, when the head piece (8) is turned about the container axis, the groove-bead connection (10) is released for the purpose of removing the head piece.

2. Dispensing device according to Claim 1, characterized in that the sloping planes are formed by a surface (15, 16) respectively formed as a peripheral spiral on the outside of the container neck (3) and on the inner side of the part (11) of the head piece (8) enclosing the container neck (3) and the surfaces (15, 16) lie one on the other like the flanks of a thread.

3. Dispensing device according to Claim 2, characterized in that the spiral surfaces (15, 16) extend over 360 degrees; and in that respective surfaces (17, 18) on the container neck (3) and on the part (11) of the head piece (8) enclosing the latter, which surfaces in each case lie in an axial plane and join in stepped form the beginning and the end of the spiral along an axially parallel generatrix, form a stop when they bear against each other for a turning position of the head piece in which the groove-bead connection (10) assumes the position preventing axial movability.

4. Dispensing device according to one of Claims 1 to 3, characterized in that the head piece (8) comprises at least two coaxial cylindrical parts (11, 12) of differently sized diameter, connected in one piece, of which the one part (11) is fitted into the container neck (3) and is firmly held on the latter by means of the groove-bead connection (10) and the other part (12), larger in diameter, bears on the inside the spiral-shaped sloping plane (16) and encloses the container neck (3) provided with a further spiral-shaped sloping plane (15).

5. Dispensing device according to Claim 4, characterized in that the inner part (11) of the head piece (8) of smaller diameter is connected in one piece to a cup-shaped part (13) of smaller diameter, which part (13) protrudes beyond the said cylindrical parts (11, 12) and exhibits the outlet opening (9).

6. Dispensing device according to Claim 5, characterized in that the outlet opening comprises two or more slit nozzles (9) formed at a distance from each other in the cylindrical shell of the cup-shaped part.

7. Dispensing device according to Claim 1, characterized in that a head piece (8) intended for the discharging of foam is connected to a flexible riser (21) which protrudes centrally into its cup-shaped part (13) and opens out into an insert (20), arranged in the cup-shaped part (13), for foam forming; and in that the container (1) has at a distance from the container neck (3) a supporting surface (30) for the riser (21), which surface protrudes into the interior of the container, in order to hold the riser in the longitudinal centre of the container.

8. Dispensing device according to Claim 7, characterized in that the supporting surface (30) in the interior of the container is formed by wall portions of the container closely opposite one another due to local constriction (31) of the container (1).

9. Dispensing device according to Claim 8, characterized in that the container (1) has a tilting neck (2) which is formed by a plurality of peripheral bending lines (4) in the container material, starting from one side of the container at various angles of inclination; and in that the container constriction (31) is formed on the same side of the container from which the bending lines (4) start.

## Revendications

1. Distributeur pour des préparations fluides, comportant un récipient (1) pour recevoir un fluide capable de s'écouler pour l'extraction de celui-ci, par exemple par pulvérisation ou par moussage au moyen d'air comprimé, comportant une partie de tête (8) fixée sur le goulot de récipient (2) et présentant l'ouverture de sortie, et comportant un capuchon de fermeture (7) recouvrant la partie de tête et le goulot de récipient et retenu de façon détachable sur ce dernier, caractérisé en ce que le côté intérieur (3) du goulot de récipient et un élément (11) de la partie de tête (8) qui est en contact avec ce côté, présentent vers l'intérieur depuis l'extrémité du goulot de récipient une liaison à gorge-et-bourrelet (10) réalisée sur la périphérie et s'engageant mutuellement en tant que blocage agissant de façon limitée à l'encontre de la mobilité axiale de la partie de tête (8) et du goulot de récipient (3) l'un par rapport à l'autre, et en ce qu'il est prévu du côté extérieur du goulot de récipient et sur un élément (11) de la partie de tête (8), qui entoure ce côté extérieur, des plans obliques (15, 16) respectifs pour glisser l'un au-dessus de l'autre, qui coopèrent de telle sorte que lors de la rotation de la partie de tête (8) autour de l'axe du récipient, la liaison à gorge-et-bourrelet (10) est défaite pour enlever la partie de tête.

2. Distributeur selon la revendication 1, caractérisé en ce que les plans obliques sont réalisés par des surfaces respectives (15, 16) réalisées en forme hélicoïdale l'une à l'extérieur sur le goulot de récipient (3) et l'autre du côté intérieur de l'élément (11) de la partie de tête (8), qui entoure le goulot de récipient (3), et en ce que les surfaces (15, 16) sont superposées comme les flancs d'un pas de vis.

3. Distributeur selon la revendication 2, caractérisé en ce que les surfaces hélicoïdales (15, 16) s'étendent sur 360°, et en ce que des surfaces (17, 18) respectives qui relient en gradins le début à la fin de la forme hélicoïdale le long d'une ligne enveloppe parallèle à l'axe, et qui se trouvent dans un plan axial sur le goulot de récipient (3) et sur l'élément (11) de la partie de tête (8), qui entoure ce goulot, forment mutuellement une butée pour la position de rotation de la partie de tête lors de la venue en contact des surfaces (17, 18), et dans cette position, la liaison à gorge-et-bourrelet (10) occupe la position empêchant la mobilité axiale.

4. Distributeur selon l'une quelconque des revendications 1 à 3, caractérisé en ce que la partie de tête (8) comprend au moins deux éléments (11, 12) cylindriques coaxiaux et reliés en une seule pièce et présentant des diamètres de différentes tailles, parmi lesquels un élément (11) est ajusté dans le goulot de récipient (3) et est retenu sur celui-ci au moyen de la liaison à gorge-et-bourrelet (10), et l'autre élément (12) présentant le diamètre plus grand porte à l'intérieur le plan oblique hélicoïdal (16) et entoure le goulot de récipient (3) pourvu d'un autre plan oblique hélicoïdal (15).

5. Distributeur selon la revendication 4, caractérisé en ce que l'élément intérieur (11) de la partie de tête (8) qui présente le diamètre plus petit est relié en une seule pièce à l'élément (13) en forme de coupelle et présentant un diamètre plus petit qui dépasse par rapport auxdits éléments cylindriques (11, 12) et présente l'ouverture de sortie (9).

6. Distributeur selon la revendication 5, caractérisé en ce que l'ouverture de sortie est constituée par deux ou plusieurs buses à fente (9) réalisées à distance les unes des autres dans l'enveloppe cylindrique de l'élément en forme de coupelle.

7. Distributeur selon la revendication 1, caractérisé en ce qu'une partie de tête (8) destinée à l'extraction de mousse est reliée à un tuyau montant (21) élastique pénétrant au centre dans son élément en forme de coupelle (13), ce tuyau montant débouchant dans un insert (20) agencé dans l'élément en forme de coupelle (13) pour la production de mousse, et en ce que le récipient (1) présente à distance du goulot de récipient (3) une surface d'appui (30) pénétrant dans l'intérieur du récipient pour le tuyau montant (21), afin de retenir le tuyau montant dans l'axe longitudinal du récipient.

8. Distributeur selon la revendication 7, caractérisé en ce que la surface d'appui (30) est réalisée dans l'intérieur du récipient par un étranglement local (31) du récipient (19), qui est formé par des parties de paroi du récipient qui se trouvent étroitement en vis-à-vis l'une de l'autre.

9. Distributeur selon la revendication 8, caractérisé en ce que le récipient (1) présente un col de flexion (2) qui est réalisé par plusieurs lignes de flexion périphériques (4) partant d'un côté de récipient sous différents angles d'inclinaison dans le matériau du récipient, et en ce que l'étranglement de récipient (31) est réalisé sur le même côté de récipient depuis lequel partent les lignes de flexion (4).
